# FASCICULE DE BREVET EUROPEEN

(11) **EP 3 966 517 B1**
(45) Date de publication et mention de la délivrance du brevet: **02.07.2025**
(21) Numéro de dépôt: 20723151.5
(22) Date de dépôt: 07.05.2020
(51) Int. Cl.: F41J 9/30, F41J 9/32

(54) **MACHINE DE LANCEMENT DE CIBLES**
ZIELABSCHUSSMASCHINE
TARGET LAUNCHING MACHINE

(30) Priorité: 10.05.2019 FR 1904864
(43) Date de publication de la demande: 16.03.2022
(73) Titulaire: Laporte Holding, 06410 Biot (FR)
(72) Inventeur: LAPORTE, Jean-Michel, 06410 Biot (FR); FOUQUES, Jean-Marc, 06600 Antibes (FR)
(74) Mandataire: Hautier IP
(86) Numéro de dépôt international: PCT/EP2020/062788
(87) Numéro de publication internationale: WO 2020/229322

(56) Documents cités:
- FR-A1- 2 709 543
- FR-A1- 3 066 813
- US-A- 2 242 596

## Description

### DOMAINE TECHNIQUE

La présente invention est relative notamment à une machine de lancement de cibles.

Une application préférée concerne l'industrie du sport de tir, et plus précisément l'industrie du ball-trap.

### ÉTAT DE LA TECHNIQUE

Le milieu du ball-trap évolue en proposant des trajectoires de cibles variées. Pour ce faire, des mécanismes confèrent aux lanceurs des orientations réglables. On connait de la publication brevet FR 3066813 A1 une machine de lancement de cibles doté d'un socle surmonté d'un ensemble comprenant un mécanisme de lancement de cibles et un barillet de stockage de cibles. Cet ensemble est mobile relativement au socle. Un dispositif de basculement est destiné à permettre l'inclinaison de l'ensemble relativement au socle pour permettre des directions de tir de cible variées. Ce dispositif de basculement comprend d'une part une première partie liée au socle et comprenant une glissière courbe solidaire et un élément guidé par la glissière suivant un seul degré
de liberté en basculement le long de la glissière, et d'autre part une deuxième partie liée à l'ensemble et comprenant un élément guidé par la glissière.

On connait également de la publication brevet US 2242596A une machine de lancement de cible qui permet des ajustements de sorte à avoir des lancés de cibles variés, par exemple en termes de vitesse d'envoi.

Dans une perspective de proposer des machines de lancement de cibles toujours plus performantes, il existe le besoin d'augmenter les possibilités de trajectoires réalisables par la machine de lancement de cibles. La présente invention propose une machine de lancement de cibles visant à répondre à ce besoin.

### RÉSUMÉ

Pour atteindre cet objectif, un mode de réalisation prévoit une machine de lancement de cibles selon la revendication indépendante 1.

Grâce à cette machine, on démultiplie les possibilités d'orientation du système de lancement, c'est-à-dire que la trajectoire de lancement de la cible peut être définie dans une large gamme y compris en inclinaison de la cible relativement à l'horizontale. Contrairement aux machines actuelles, la présente machine combine des mobilités de nature différente, avec notamment une mobilité en basculement et une mobilité en pivot.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente la vue extérieure d'une machine de lancement de cibles de la présente invention.
La figure 2 représente la vue extérieure du dispositif de basculement de la présente invention selon un premier mode de réalisation.
La figure 3 représente une vue de profil de la figure 2.
La figure 4 représente une vue inclinée de la figure 2.
La figure 5 représente une vue de côté du dispositif de basculement et de la tourelle de la présente invention selon un deuxième mode de réalisation.
La figure 6 représente la vue extérieure du dispositif de basculement du mode de la présente invention selon la figure 5.
La figure 7 représente la vue extérieure du dispositif de basculement de la présente invention de la figure 2.
La figure 8 représente une vue éclatée de la machine de lancement de cibles de la présente invention selon un troisième mode de réalisation.
La figure 9 représente une autre vue éclatée de la figure 8.
La figure 10 représente une vue extérieure de la machine.
La figure 11 représente la vue de profil d'une machine de lancement de cibles de la présente invention dans une configuration autorisant une trajectoire de cibles vers le sol.
La figure 12A représente la vue de profil d'une machine de lancement de cibles de la présente invention dans une configuration autorisant une trajectoire ascendante de la cible.
La figure 12B représente la vue de profil d'une machine de lancement de cibles de la présente invention dans une configuration autorisant une trajectoire ascendante de la cible.
La figure 12C représente la vue de profil d'une machine de lancement de cibles de la présente invention dans une configuration autorisant une trajectoire ascendante de la cible.
La figure 13A représente la vue de profil d'une machine de lancement de cibles de la présente invention dans une configuration autorisant une trajectoire descendante de la cible.
La figure 13B représente la vue de profil d'une machine de lancement de cibles de la présente invention dans une configuration autorisant une trajectoire descendante de la cible.
La figure 13C représente la vue de profil d'une machine de lancement de cibles de la présente invention dans une configuration autorisant une trajectoire descendante de la cible.
La figure 14A représente la vue de profil d'une machine de lancement de cibles de la présente invention dans une configuration autorisant une trajectoire horizontale de la cible.
La figure 14B représente la vue de profil d'une machine de lancement de cibles de la présente invention dans une configuration autorisant une trajectoire horizontale de la cible.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
Selon un exemple, la liaison pivot comprend une base fixe relativement à la deuxième partie et une tourelle réglable en rotation sur la base fixe.
Cela permet de multiplier le nombre de trajectoires de tirs de cibles de possibles.

Selon un exemple, l'une parmi la base fixe et la tourelle comprend au moins un trou oblong, et l'autre parmi la base fixe et la tourelle comprend au moins un doigt guidé dans le au moins un trou oblong.
Cela permet d'autoriser une rotation de la tourelle relativement à la base fixe.

Selon un exemple, celle parmi la base fixe et la tourelle qui comprend au moins un trou oblong comprend au moins deux trous oblongs.
Cela permet d'augmenter l'amplitude angulaire de la tourelle.

Selon un exemple, le doigt est verrouillable en position relativement au trou oblong.
Cela permet de fixer dans une position immobile l'ensemble avant le lancement d'une cible.

Selon un exemple, la machine comprend un système d'entrainement à moteur de la tourelle relativement à la base fixe.
Cela permet de limiter les efforts de réaliser la rotation de la tourelle relativement à la base fixe manuellement.

Selon un exemple, la tourelle comprend une base mobile s'étendant parallèlement à une face supérieure de la base fixe et deux montants latéraux fixés sur la base mobile et portant le mécanisme de lancement et le barillet.

Selon un exemple, le dispositif de basculement comprend deux glissières parallèles et deux éléments de guidage chacun associés à l'une différente des deux glissières.

Selon un exemple, l'axe de la liaison pivot est situé dans un plan à égale distance des deux glissières.
Cela permet d'avoir une répartition symétrique des efforts exercés sur le mécanisme de basculement.

Selon un exemple, le moteur est situé entre les deux glissières et sous la base fixe.
Cela permet de rendre la machine moins encombrante.

Selon un exemple, la machine comprend un système de commande configuré pour piloter le dispositif de basculement et la liaison pivot.
Cela permet à l'utilisateur de commander la machine de lancement à distance.

Selon un exemple, la liaison pivot est configurée de sorte à autoriser une rotation de l'ensemble avec une amplitude angulaire supérieure à 200°.

Dans ce qui va suivre, il va être décrit un dispositif de lancement de cibles servant au tir sportif du type tir aux pigeons donc utilisant fréquemment des cibles en argile. Il convient de souligner que la présente invention n'est pas limitée par une telle utilisation et qu'elle peut concerner le lancement de cibles en mousse, par exemple destinées au tir à l'arc.

On entend par « porté » que les deux éléments sont solidaires cinématiquement. Toutes configurations respectant cette simultanéité cinématique rentrent dans l'objet de l'invention. Les deux éléments peuvent être directement ou indirectement reliés.

On entend par « solidaire » un élément qui, dans son fonctionnement, est lié soit par contact, soit par un intermédiaire à un autre organe.

Nous allons à présent décrire l'invention au travers des modes de réalisation des figures.

La présente invention décrit une machine de lancement de cibles comprenant un ensemble 1 et un socle 2. On peut y voir sur la figure 1 que l'ensemble 1 comprend un mécanisme de lancement 7 de cibles et un barillet 4 de stockage de cibles. L'ensemble 1 est mobile relativement au socle 2.

Le barillet 4 est typiquement un ensemble de colonnes dirigées parallèlement et aptes chacune à recevoir des cibles en empilement. Le barillet 4 peut être monté en rotation suivant la direction des colonnes de sorte à participer à la délivrance séquentielle des cibles sur une zone de lancement.

Afin de permettre des directions de tir de cibles variées, la machine comprend un dispositif de basculement 20 destiné à permettre l'inclinaison de l'ensemble 1 relativement au socle 2. Le dispositif de basculement 20 comprend d'une part une première partie liée au socle 2 et d'autre part une deuxième partie liée à l'ensemble 1.

Le dispositif de basculement 20 est particulièrement décrit au travers des figures 2 à 4 et 7 selon un premier mode de réalisation. Le dispositif de basculement 20 est configuré pour permettre une mobilité de l'ensemble 1 relativement au socle 2 suivant un degré de liberté, avantageusement un coulissement selon une courbe C1 définie par la forme du dispositif de basculement 20. Le dispositif de basculement 20 est avantageusement configuré pour permettre un déplacement de l'ensemble 1 par rapport au socle 2. L'amplitude de basculement peut être supérieure à 45°.

Pour cela, le dispositif de basculement 20 se situe entre deux joues 3 du socle 2 montées parallèles l'une à l'autre et sensiblement perpendiculairement sur une base du socle 2. La première partie du dispositif de basculement 20 liée au socle 2 comprend l'un parmi une glissière 10 courbe et un élément de guidage de la glissière 10 suivant un seul degré de liberté en basculement le long de la glissière 10, et la deuxième partie du dispositif de basculement 20 liée à l'ensemble 1 comprend l'autre parmi la glissière 10 et l'élément de guidage.

Le socle 2 et la première partie du dispositif de basculement 20 sont solidaires de sorte à autoriser un degré de liberté en basculement le long du dispositif de basculement 20.

Selon un exemple préféré, et tel qu'il est représenté sur l'ensemble des figures, le dispositif de basculement 20 comprend deux glissières 10 parallèles et deux éléments de guidage ou guidés chacun associés à l'une différente des deux glissières 10.

L'élément guidé s'étend avantageusement sur toute la longueur de la glissière 20 en définissant une courbe de basculement. La glissière 10 et l'élément guidé sont montés mobiles relativement suivant la courbe de la glissière 10.

Selon un mode de réalisation préféré, l'élément guidé présente une série de galets coopérant avec la glissière 10. La série de galets est préférentiellement solidaire du socle 2. La série de galets a pour fonction de coopérer avec la glissière 10 de sorte à faciliter et à guider le basculement du dispositif de basculement 20. A titre d'exemple non limitatif et tel qu'illustré sur la figure 10, une première série de galets 11a est au contact d'une face supérieure de la glissière 10 et une deuxième série de galets 11b est au contact d'une face inférieure de la glissière 10.

Selon un mode de réalisation préféré, la machine comprend deux éléments guidés, plus précisément deux séries de galets 11 solidaires du socle 2.

L'au moins une glissière 10 courbe est solidaire de l'un parmi l'ensemble 1 ou le socle 2 suivant un seul degré de liberté en basculement le long de la glissière 10 et l'élément guidé par la glissière 10 est solidaire de l'autre parmi l'ensemble 1 ou le socle 2. Ce degré de liberté suit avantageusement la courbe C1. La glissière 10 étant courbe, le degré de liberté obtenu est un basculement. Si la glissière 10 est en arc de cercle, le basculement a une trajectoire circulaire. Ainsi la courbe C1 définie par la glissière 10 permet le déplacement de l'ensemble 1 selon cette courbe C1. L'ensemble 1 peut alors avantageusement être amené à s'élever ou s'abaisser par rapport au socle 2.

Afin d'autoriser le basculement du mécanisme de basculement 20, la machine peut comprendre un moteur 28 lequel actionne au moins un pignon 13 coopérant avec au moins une crémaillère 12 s'étendant latéralement à la glissière 10, dans le même plan que la glissière 10 et suivant la même courbe C1 que la glissière. Ainsi afin de participer au basculement du dispositif de basculement 20. Ainsi l'utilisateur actionne en allumant le moteur 28, la rotation du pignon 13 laquelle imprime un mouvement de basculement selon la courbe C1 de la crémaillère 12 et donc du dispositif de basculement 20. Par exemple, la figure 2 montre cette situation.

Selon un deuxième mode de réalisation et tel qu'illustré à travers les figures 5, 6, 8 et 9, l'utilisateur bascule manuellement le dispositif de basculement 20 afin de déplacer l'ensemble 1 de sorte à modifier son inclinaison relativement au socle 2. De plus, afin de fixer le dispositif de basculement 20 dans une position immobile, une fois le dispositif de basculement 20 positionné manuellement par l'utilisateur, la machine peut comprendre une molette d'actionnement 16, laquelle est située préférentiellement sur au moins une des deux joues 13 du socle 2 de sorte à permettre le serrage et verrouillage du dispositif de basculement 20 avec le socle 2 dans une position immobile.

De plus, afin de permettre des directions de tir de cibles variées, la machine comprend aussi une liaison pivot selon un axe de rotation A2 destinée à participer à la rotation de l'ensemble 1 relativement au socle 2. Cette liaison pivot et tous les éléments nécessaires à son existence vont être décrits au travers des figures 5 à 9.

La liaison pivot comprend une base fixe 5 relativement à la deuxième partie et une tourelle 6 réglable en rotation sur la base fixe 5. La base fixe 5 est avantageusement solidaire du socle 2, précisément la base fixe 5 est solidaire de la partie supérieure du dispositif de basculement 20.

Tel qu'illustré sur les figures 5, 8 et 9, la tourelle 6 peut comprendre une base mobile 60 s'étendant parallèlement à une face supérieure de la base fixe 5. De plus la tourelle 6 peut comprendre deux montants latéraux 61 fixés sur la base mobile 60 et portant le mécanisme de lancement 7 et le barillet 4.

Selon un troisième mode de réalisation et tel que représenté à travers les figures 7 à 10, afin d'autoriser la rotation de la tourelle 6 relativement à la base fixe 5 selon cette liaison pivot, l'une parmi la base fixe 5 et la tourelle 6 comprend au moins un trou oblong 56a, dans laquelle l'autre parmi la base fixe 5 et la tourelle 6 comprend au moins un doigt guidé 56b dans le au moins un trou oblong 56a. De manière générale, celle parmi la base fixe 5 et la tourelle 6 qui comprend au moins un trou oblong 56a comprend au moins deux trous oblongs 56a. Cela permet d'augmenter l'amplitude angulaire de la rotation de l'ensemble 1. On peut prévoir un premier chemin de rotation avec deux trous oblongs de même amplitude angulaire et placés en opposition autour de l'axe A2 ; ainsi qu'un deuxième chemin, identique en conception, mais décalé de 90° relativement au premier chemin. Cela correspond aux exemples, par exemple à la figure 7. La somme des amplitudes des secteurs angulaires de deux trous oblongs décalés de 90° détermine la capacité de rotation offerte par la machine. Par exemple le secteur angulaire d'un trou oblong peut être supérieur à 60°.

Le doigt guidé 56b se déplace dans le trou oblong 5 de sorte à coopérer pour former une liaison pivot glissante autorisant un degré de liberté en rotation. Ainsi la rotation de la tourelle 6 autorise la rotation de l'ensemble 1.

Afin de verrouiller la tourelle 6 dans une position immobile avant de démarrer le mécanisme de lancement 7 d'une cible, le doigt 56b est verrouillable en position relativement au trou oblong 56a. Pour cela, la machine comprend un écrou 17 fixé à la base fixe 5 avec une mobilité en rotation suivant l'axe de fixation à la base mobile 60. Ainsi l'écrou 17 permet de verrouiller le doigt 56b en position.

La machine est alors dans une position immobile de par l'immobilisation de la liaison pivot et l'immobilisation du basculement avant de procéder au lancement d'une cible. Ainsi la trajectoire d'une cible peut être établie préalablement au lancer.

A titre d'exemple non limitatif, la liaison pivot est configurée de sorte à autoriser une rotation de l'ensemble 1 avec une amplitude angulaire supérieure à 200°.

Selon un mode de réalisation alternatif et tel que représenté à travers les figures 5 et 6, la rotation de la tourelle 6 relativement à la base fixe 5 est commandée par un système d'entrainement à moteur 28 de la tourelle 6, avec par exemple au moins une chaine ou une courroie 14, et au moins une roue 15. Le moteur 28 peut être situé entre les deux glissières 20 tel qu'il est représenté sur la figure 6. Cela rend la machine moins encombrante. De plus, cela permet de conserver une symétrie au sein de la machine. Le moteur 28 est aussi avantageusement situé sous la base fixe 5. Il peut être centré entre les glissières.

La base fixe 5 et la base mobile 60 sont préférentiellement de forme circulaire.

Le mécanisme de lancement 7 de la machine est détaillé sur la figure 10. En effet, on y voit que le mécanisme de lancement 7 comprend un moteur (non illustré) actionnant un bras de lancement 8 destiné à projeter la cible située sur une zone de lancement définie en partie par une réglette 9. La cible est positionnée à mi- longueur du bras de lancement 8 contre la réglette 9. Le moteur (non illustré) entraine un pignon d'entrainement lui-même relié par une transmission du type chaine 24 ou courroie à un pignon 23 porté par un arbre de rotation 22 tel que représenté sur la figure 10. Sur la figure 10, on y voit qu'une roue libre 25 de l'arbre de rotation 22 coopère avec le pignon 23. Cette zone de lancement est avantageusement une partie d'une plaque de lancement 26. De manière préférée, la plaque de lancement 26 est portée par une plaque porteuse 27, laquelle est solidaire du mécanisme de lancement 7. La rotation du bras de lancement 8 s'effectue avantageusement dans le sens trigonométrique avec la roue libre 25 interdisant toute rotation du bras 8 en sens contraire.

Ainsi, la machine peut autoriser la mobilité de l'ensemble 1 par rapport au socle 2 selon deux degrés de liberté. Ces deux degrés de libertés suivent alors un basculement selon la courbe C1 et une rotation selon l'axe de rotation A2. A cet effet, on autorise un nombre élevé de configurations possibles de l'ensemble 1 par rapport au socle 2, autorisant ainsi un nombre élevé de différentes trajectoires de tirs possibles.

Ces différentes configurations possibles sont décrites par les figures 11 à 13C.

La figure 11 représente la machine, laquelle est configurée de sorte à autoriser le lancement de la cible vers le sol. La cible est alors amenée à rouler le long du sol. Pour cela, le mécanisme de basculement 20 est dans la configuration dite extrême, laquelle correspond à une configuration dans laquelle le basculement du mécanisme de basculement 20 a atteint sa hauteur maximum, et la tourelle 6 est configurée de sorte à orienter l'ensemble 1 de manière à ce que le bras de lancement 8 soit dans une position inclinée par rapport au socle 2 pour diriger la cible lors du lancement vers le sol. Cela permet de projeter la cible sur le sol en offrant une surface d'exposition maximum. Cette configuration permet d'utiliser la machine de lancements de tirs pour l'utilisation de modèles dits « Rabbits » connus dans l'industrie du balltrap.

Les figures 12A à 12C représentent la machine, laquelle est configurée de sorte à autoriser une trajectoire ascendante de la cible. Pour cela, le mécanisme de basculement 20 est de préférence en configuration extrême et la tourelle 6 est de préférence positionnée de sorte à ce que le bras de lancement 8 soit soi perpendiculaire par rapport au sol avant le lancement de la cible, le bras 8 présentant une extrémité libre orientée vers le sol tel que représenté sur la figure 12B ; soi incliné par rapport à un axe perpendiculaire au sol tel que représenté sur les figures 12A et 12C.

Les figures 13A à 13C représentent la machine, laquelle est configurée de sorte à autoriser une trajectoire descendante de la cible. Pour cela, le mécanisme de basculement 20 est de préférence en configuration extrême, et la tourelle 6 est de préférence positionnée de sorte à ce que le bras de lancement 8 soit soi perpendiculaire par rapport au sol avant le lancement de la cible, le bras 8 présentant une extrémité libre orientée à l'opposé du sol tel que représenté sur la figure 13A ; soi incliné par rapport à un axe perpendiculaire au sol.

Les figures 14A et 14B représentent la machine, laquelle est configurée de sorte à autoriser une trajectoire horizontale de la cible. Pour cela, le mécanisme de basculement 20 est de préférence en configuration extrême et la tourelle 6 est de préférence positionnée de sorte à ce que le bras de lancement 8 soit parallèle par rapport au sol avant le lancement de la cible.

L'invention n'est pas limitée aux modes de réalisations précédemment décrits et s'étend à tous les modes de réalisation couverts par les revendications.

### Liste des références

- 1: Ensemble
- 2: Socle
- 3: Joues du socle
- 4: Barillet
- 5: Base fixe
- 6: Tourelle
- 60: Base mobile
- 61: Montants latéraux
- 56a: Trou oblong
- 56b: Doig Partie saillante
- 7: Mécanisme de lancement
- 8: Bras de lancement
- 9: Réglette
- 10: Glissière
- 11a: Galet
- 11b: Galet
- 12: Crémaillère
- 13: Pignon
- 14: Courroie
- 15: Roue
- 16: Molette d'actionnement
- 17: Ecrou
- 20: Dispositif de basculement
- 22: Arbre de rotation
- 23: Pignon
- 24: Chaine
- 25: Roue libre
- 26: Plaque de lancement
- 27: Plaque porteuse
- 28: Moteur
- A2: Axe de rotation de la tourelle
- C1: Courbe de la glissière

## Revendications

1. Machine de lancement de cibles comprenant un socle (2) sur lequel est agencé un ensemble (1) comprenant un mécanisme de lancement (7) et un barillet (4) de stockage de cibles, l'ensemble (1) étant configuré pour être mobile relativement au socle (2), la machine comprenant un dispositif de basculement (20) assurant une mobilité de l'ensemble (1) relativement au socle (2), le dispositif de basculement (20) comprenant d'une part une première partie liée au socle (2) et comprenant l'un parmi une glissière (10) courbe et un élément de guidage de la glissière (10) suivant un seul degré de liberté en basculement le long de la glissière (10), et d'autre part une deuxième partie liée à l'ensemble et comprenant l'autre parmi la glissière (10) et l'élément de guidage, la machine comprenant une liaison pivot selon un axe de rotation A2 entre la deuxième partie et l'ensemble (1), la liaison pivot comprenant une base fixe (5) relativement à la deuxième partie et une tourelle (6) réglable en rotation sur la base fixe (5), l'une parmi la base fixe (5) et la tourelle (6) comprenant au moins un trou oblong (56a), et l'autre parmi la base fixe (5) et la tourelle (6) comprenant au moins un doigt guidé (56b) dans le au moins un trou oblong (56a).

2. Machine selon la revendication précédente, dans laquelle celle parmi la base fixe (5) et la tourelle (6) qui comprend au moins un trou oblong (56a) comprend au moins deux trous oblongs (56a).

3. Machine selon la revendication précédente, dans laquelle le doigt (56b) est verrouillable en position relativement au trou oblong (56a).

4. Machine selon l'une quelconque des revendications précédentes, comprenant un système d'entrainement à moteur de la tourelle (6) relativement à la base fixe (5).

5. Machine selon l'une quelconque des revendications précédentes, dans laquelle la tourelle (6) comprend une base mobile (60) s'étendant parallèlement à une face supérieure de la base fixe (5) et deux montants latéraux (61) fixés sur la base mobile (60) et portant le mécanisme de lancement (7) et le barillet (4).

6. Machine selon l'une des revendications 1 à 5, dans lequel le dispositif de basculement (20) comprend deux glissières (10) parallèles et deux éléments de guidage chacun associés à l'une différente des deux glissières (10).

7. Machine selon la revendication précédente, dans lequel l'axe de la liaison pivot est situé dans un plan à égale distance des deux glissières (10).

8. Machine de lancement de cibles selon l'une quelconque des deux revendications précédentes, en combinaison avec la revendication 4, dans laquelle le moteur (28) est situé entre les deux glissières (10) et sous la base fixe (5).

9. Machine selon l'une des revendications précédentes, comprenant un système de commande configuré pour piloter le dispositif de basculement (20) et la liaison pivot.

10. Machine de lancement de cibles selon l'une quelconque des revendications précédentes, dans laquelle la liaison pivot est configurée de sorte à autoriser une rotation de l'ensemble (1) avec une amplitude angulaire supérieure à 200°.

## Patentansprüche

1. Zielwerfmaschine, die einen Sockel (2) umfasst, auf dem eine Baugruppe (1) angeordnet ist, die einen Abschussmechanismus (7) und eine Trommel (4) zur Lagerung von Zielen umfasst, wobei die Baugruppe (1) so eingerichtet ist, dass sie relativ zum Sockel (2) beweglich ist, wobei die Maschine eine Kippvorrichtung (20) umfasst, die eine Beweglichkeit der Baugruppe (1) relativ zum Sockel (2) gewährleistet, wobei die Kippvorrichtung (20) einerseits einen ersten Teil umfasst, der mit dem Sockel (2) verbunden ist und eines aus einer gekrümmten Schiene (10) und einem Führungselement für die Schiene (10) in einem einzigen Freiheitsgrad zum Kippen entlang der Schiene (10) umfasst, und andererseits ein zweites Teil, das mit der Baugruppe verbunden ist und das andere aus der Schiene (10) und dem Führungselement umfasst, wobei die Maschine eine Schwenkverbindung gemäß einer Drehachse A2 zwischen dem zweiten Teil und der Baugruppe (1) umfasst, wobei die Schwenkverbindung eine feste Basis (5) in Bezug auf den zweiten Teil und einen Turm (6), drehbar an der festen Basis (5), umfasst, wobei eine aus der festen Basis (5) und dem Turm (6) mindestens ein Langloch (56a) umfasst, und die andere aus der festen Basis (5) und des Turms (6) mindestens einen in mindestens einem Langloch (56a) geführten Finger (56b) umfasst.

2. Maschine nach dem vorhergehenden Anspruch, wobei diejenige zwischen der festen Basis (5) und dem Turm (6), die mindestens ein Langloch (56a) umfasst, mindestens zwei Langlöcher (56a) umfasst.

3. Maschine nach dem vorhergehenden Anspruch, wobei der Finger (56b) in der Position relativ zum Langloch (56a) arretierbar ist.

4. Maschine nach einem der vorhergehenden Ansprüche, umfassend ein Motorantriebssystem des Turms (6) in Bezug auf die feste Basis (5).

5. Maschine nach einem der vorhergehenden Ansprüche, wobei der Turm (6) eine bewegliche Basis (60) umfasst, die sich parallel zu einer Oberseite der festen Basis (5) erstreckt, und zwei seitliche Ständer (61), die an der beweglichen Basis (60) befestigt sind und den Abschussmechanismus (7) und die Trommel (4) tragen.

6. Maschine nach einem der Ansprüche 1 bis 5, wobei die Kippvorrichtung (20) zwei parallele Schienen (10) und zwei Führungselemente umfasst, die jeweils mit einer der beiden Schienen (10) verbunden sind.

7. Maschine nach dem vorhergehenden Anspruch, wobei sich die Achse der Drehverbindung in einer Ebene mit gleichem Abstand der beiden Schienen (10) befindet.

8. Zielwerfmaschine nach einem der beiden vorhergehenden Ansprüche, in Kombination mit Anspruch 4, wobei sich der Motor (28) zwischen den beiden Schienen (10) und unter der festen Basis (5) befindet.

9. Maschine nach einem der vorhergehenden Ansprüche, umfassend ein Steuersystem, das zur Steuerung der Kippvorrichtung (20) und der Schwenkverbindung eingerichtet ist.

10. Zielwerfmaschine nach einem der vorhergehenden Ansprüche, wobei die Schwenkverbindung so eingerichtet ist, dass sie eine Drehung der Baugruppe (1) mit einer Winkelamplitude von mehr als 200° zulässt.

## Claims

1. A target launching machine comprising a base (2) on which an assembly (1) comprising a launching mechanism (7) and a rotary launcher (4) for storing targets is arranged, the assembly (1) being configured to be movable relative to the base (2), the machine comprising a tilting device (20) ensuring movability of the assembly (1) relative to the base (2), the tilting device (20) comprising on the one hand a first part connected to the base (2) and comprising one of a curved slide (10) and a guide element of the slide (10) along a single tilting degree of freedom along the slide (10), and on the other hand a second part connected to the assembly and comprising the other of the slide (10) and the guide element, the machine comprising a pivot connection along an axis of rotation A2 between the second part and the assembly (1), the pivot connection comprising a fixed base (5) relative to the second part and a turret (6) rotatably adjustable on the fixed base (5), one of the fixed base (5) and the turret (6) comprising at least one oblong hole (56a), and the other of the fixed base (5) and the turret (6) comprising at least one guided finger (56b) in the at least one oblong hole (56a).

2. The machine according to the preceding claim, wherein the one among the fixed base (5) and the turret (6) which comprises at least one oblong hole (56a) comprises at least two oblong holes (56a).

3. The machine according to the preceding claim, wherein the finger (56b) is lockable in position relative to the oblong hole (56a).

4. The machine according to any of the preceding claims, comprising a motor drive system for the turret (6) relative to the fixed base (5).

5. The machine according to any of the preceding claims, wherein the turret (6) comprises a movable base (60) extending parallel to an upper face of the fixed base (5) and two lateral posts (61) attached to the movable base (60) and bearing the launching mechanism (7) and the rotary launcher (4).

6. The machine according to one of claims 1 to 5, wherein the tilting device (20) comprises two parallel slides (10) and two guide elements each associated with a different one of the two slides (10).

7. The machine according to the preceding claim, wherein the axis of the pivot connection is located in a plane at equal distance from the two slides (10).

8. The target launching machine according to any of the two preceding claims, in combination with claim 4, wherein the motor (28) is located between the two slides (10) and under the fixed base (5).

9. The machine according to any of the preceding claims, comprising a control system configured to control the tilting device (20) and the pivot connection.

10. The target launching machine according to any of the preceding claims, wherein the pivot connection is configured so as to allow rotation of the assembly (1) with an angular amplitude greater than 200°.
